# EUROPÄISCHE PATENTSCHRIFT

(11) **EP 0 396 902 B1**
(45) Veröffentlichungstag und Bekanntmachung des Hinweises auf die Patenterteilung: **15.06.1994**
(21) Anmeldenummer: 90106336.2
(22) Anmeldetag: 03.04.1990
(51) Int. Cl.: B65H 49/18

(54) **Fadenlieferverfahren und Abspuleinrichtung für Garne zur Durchführung des Verfahrens**
Unreeling method and dispenser for yarn as application for this method
Méthode pour distribuer des fils et dispositif pour dévider des bobines pour réaliser cette méthode

(30) Priorität: 12.05.1989 DE 3915491; 29.09.1989 SE 8903230
(43) Veröffentlichungstag der Anmeldung: 14.11.1990
(73) Patentinhaber: LINDAUER DORNIER GESELLSCHAFT M.B.H, D-88131 Lindau (DE)
(72) Erfinder: Krumm, Valentin, D-8997 Hergensweiler (DE)
(74) Vertreter: Riebling, Peter, Dr.-Ing.

(56) Entgegenhaltungen:
- CH-A- 503 649
- DE-A- 1 963 486
- GB-A- 2 132 239
- US-A- 4 463 911

## Beschreibung

Die Erfindung betrifft ein Verfahren und eine Vorrichtung nach dem Oberbegriff der Patentansprüche 1 und 6.

Gegenstand der Erfindung sind Garne mit Bandcharakter, wobei das Garn von einer Scheibenspule abgezogen und über eine Fadenbremse der Webmaschine zugeführt wird.

Derartige Garne mit Bandcharakter sind z.B. in der Form unverstärkter Lurexgarne bekannt, wobei diese Lurexgarne etwa Folienbandcharakter aufweisen, d.h. im Querschnitt eine rechteckförmige Profilgebung.

Derartige Garne mit Bandcharakter werden nachfolgend als Folienband bezeichnet.

Das Verarbeiten derartiger Folienbänder an schützenlosen Webmaschinen bereitet in der Praxis erhebliche Schwierigkeiten, die sich in stark reduzierten Tourenzahlen, erhöhten Fadenbrüchen und sich qualitätsmindernd auswirken.

Besondere Schwierigkeiten ergeben sich bei der Verarbeitung von unverstärkten Lurex-Garnen, weil derartige Lurexgarne über Kopf, d.h. über den Flansch von Scheibenspulen abgezogen werden.
Herkömmlicherweise steht hierbei die Scheibenspule und das Folienband wird über den Flansch der Scheibenspule so abgezogen, daß sich mit zunehmendem Abzug dieses Folienbandes eine Verdrillung im Folienband ergibt, die bei unbelastetem, nicht unter Zug stehendem Folienband zu einer Schlingenbildung führt.

Diese Verdrillungen oder Verdrehungen stauen sich dann bei zunehmendem Abzug so auf, bis sich zwangsläufig auch bei laufendem, unter Zug stehendem Folienband eine Schlinge bildet, die sich dann in der ersten Fadenbremse hinter der Scheibenspule verhängt, entweder eine Verstreckung auslöst, die zu einer bleibenden Profilquerschnittsveränderung des Folienbandes führt und somit zu einem Gewebefehler, oder die Schlinge führt in der Fadenbremse zum Folienbandbruch, was mit einem Stillstand der nachgeschalteten Webmaschine verbunden ist.

Dadurch sind erhöhte Stillstände der Webmaschine gegeben, und diese Stillstände führen bei Geweben mit hohem oder nur Lurex-Schußanteil zu Gewebefehlern, die sich in Form von Standstellen im Gewebe abzeichnen und somit den Warenausfall in seiner Qualität hochgradig beeinflussen. Der II. Wahlanteil (mindere Ware) ist bei Lurex-Geweben mit hohem Schußanteil besonders hoch und kann nur durch einen besseren Lauf der Webmaschine, d.h. weniger Stillstände, in den Griff bekommen werden.

Aufgrund dessen, daß Lurexgarne eine hohe Elastizität besitzen, tritt auch bei jeder geringfügigen Verhängung, die bei den zylindrischen Scheibenspulen gegeben sind, vor allem dann eine Verstreckung ein, wenn die Folienbandlagen direkt an der Scheibe ablaufen. Diese Verstreckung sieht man im Gewebe in Form einer Dünnstelle bzw. in einem Farbunterschied des Lurexgarnes.

Diese genannten Verstreckungen treten aber auch dann auf, wenn eine Schlinge sich in der Bremse kurzzeitig verhängt. Aufgrund dessen, daß der Lurexfaden ein Bändchen ist, treten beim über-Kopf-Abzug der Spule Drehungen auf, die sich beim ersten Berührungspunkt der Einlaufbremse stauen und somit Verhängungen auslösen, d.h. je kleiner der Vorrat an Folienband auf der Spule wird, desto mehr Lagen werden abgezogen und um so mehr wird das Folienband verdrillt.

Die Schlingenbildung und die erwähnten Verhängungen auf der Spule sowie das Risiko der Schußfadenbrüche nehmen deshalb beim Ablauf der Spule zu und wirken sich direkt auf die Produktion und auf die Warenqualität aus.

Für Gewebe mit hohem Lurexanteil ist es ferner so, daß Drehungen des Schußgarnes, die vom über-Kopf-Abzug der Scheibenspule herrühren, ein schlechteres Warenbild geben, aufgrund dessen, daß die Drehungspunkte im Gewebe sichtbar werden. Es ist somit der Wunsch aller Anwender, daß Lurexgarne so verdrehungsarm wie möglich eingetragen werden.

Einrichtungen, die die Lurexspule rollend abziehen, finden auf dem Markt aber keinen Anklang und sind für hochtourige Webmaschinen nicht einsetzbar, da das Beschleunigen und das Abbremsen der Spule sowie der Gleichlauf zum Vorspulgerät nicht beherrschbar sind.

Es war zwar bisher bekannt, Folienbänder der gattungsgemässen Art senkrecht zur Spulenlängsachse zu ziehen. Damit sind aber Synchronisationsprobleme gegeben zwischen dem Antrieb für die Spule und dem Abzug, sowie für den Kompensationsausgleich, der eine Feinregelung des abgezogenen Folienbandes durchführt.

Mit der US-A-2,673,576 ist ein Verfahren der eingangs genannten Art bekannt geworden, bei dem sogenannte Kinken in einem Textilgarn beim Abziehen von einer Kegelspule vermieden werden sollen. Es wurde dort erkannt, daß die Kinkenbildung durch ungleichmäßige Zugspannungen beim Anlaufen und Abbremsen der Abzugsspule entstehen und daher soll der Zug auf das Garn beim Abzug von der Kegelspule möglichst vergleichmäßigt werden. Hierzu wird vorgeschlagen, einen Ballon zwischen der Kegelspule und einem Fadenführer zu bilden, um auf diese Weise in dem unter Zugspannung stehenden Garn Schlingenbildungen zu vermeiden. Es ist jedoch nicht vorgesehen, daß der Fadenabnahmepunkt im Raum relativ zum Drehzentrum annähernd stillstehend verharrt, um hiernach eine Schlaufenbildung im Garn und daraus resultierende Verstreckungen zu vermeiden.

Mit der US-A-3,806,054 ist eine weitere Vorrichtung bekannt geworden, bei der ein Rechteckband zur Verpackung von Paketen und dgl. möglichst verdrillungsfrei von einem Vorrat abgezogen werden soll.
Es sollen hierbei entstehende Verdrillungen lediglich reduziert werden, aber nicht beseitigt werden. Hierzu ist vorgesehen, daß zwischen dem um den Vorrat herum wandernden Abzugspunkt des Bandes und einem außerhalb und oberhalb des Vorrats liegenden Sensor eine spiralförmige Schleife gebildet wird. Das rechteckförmig profilierte Verpackungsband muß eine derartige Steifigkeit haben, daß das Band durch eine dem Bandprofil angepaßte Führungsöffnung hindurchführbar ist und daß dabei die Verdrillungen im Band die Führungsöffnung so in Verbindung mit einer Scheibe verdreht, daß in Abhängigkeit von dieser Verdrehung der Motorantrieb den Vorrat im Sinne einer Verringerung oder einer Erhöhung der Drehzahl regelt. Voraussetzung bei diesem bekannten Verfahren ist, daß das Band sehr steif ist, um darin entstehende, durch Verdrillungen bedingte Torsionskräfte als Drehbewegungen auf die Sensorscheibe übertragen zu können. Weitere Voraussetzung ist, daß eine spiralförmige Schleife zwischen dem Sensor und der Abwickelspule gebildet wird, was einen sich am Umfang des Vorrats verschiebenden Fadenabzugspunkt bedingt.

Mit einer derartigen Vorrichtung können nicht hoch flexible Folienbänder, insbesondere mit rechteckförmigem Querschnitt in der Art von Lurexgarnen verarbeitet werden, weil einerseits die Schlaufenbildung im Bereich zwischen der Wickelspule und dem Sensor zu einer Beschädigung des empfindlichen Bandmaterials führen würde und andererseits die durch Verdrillungen entstehenden Rückstellkräfte im feinen Bandmaterial nicht ausreichen würden, eine Sensorscheibe zwangsweise zu verdrehen.

Mit der DE-A-34 32 097 ist eine weitere Vorrichtung bekannt geworden, mit der Torsionsspannungen in Drähten beim Überkopf-Abziehen von einer entsprechenden Vorratsspule vermieden werden sollen. Eine derartige Vorrichtung ist ebenfalls nicht zur Verarbeitung von hoch empfindlichem Folienband, insbesondere Lurexgarn, geeignet, weil es bei derartigem Folienband nicht ausreicht, Torsionsspannungen zu beseitigen. Darüber hinaus dürfen auch keine Verstreckungen im Material auftreten, die bei Lurexgarnen zu sichtbaren Markierungen im Gewebe führen. Auf die Vermeidung derartiger Verstreckungen ist jedoch die Vorrichtung nach der DE-A-34 32 097 nicht ausgerichtet, weil lediglich rundprofilierter Metalldraht abgezogen werden soll.

Der vorliegenden Erfindung liegt deshalb die Aufgabe zugrunde, ein Fadenlieferverfahren und eine Abspuleinrichtung der eingangs genannten Art so weiterzubilden, daß bei einem überkopf-Abzug des Folienbandes von einer Scheibenspule jegliche Verdrehung und damit verbundene Schlingen sowie Verstreckungen mit Sicherheit vermieden werden.

Zur Lösung der gestellten Aufgabe sieht die Erfindung die Merkmale des kennzeichnenden Teils des Patentanspruchs 1 und 6 vor.

Mit der gegebenen technischen Lehre wird ein wesentlicher Vorteil erreicht, denn die vorher als störend empfundenen Verdrillungen des von der Spule über Kopf abgezogenen Folienbandes werden nun gemäss der vorliegenden technischen Lehre mit Sicherheit vermieden.

Voraussetzung hierfür ist, daß der Drehantrieb für die Scheibenspule im wesentlichen mit gleicher Drehzahl die Scheibenspule antreibt, wie die Wicklung des Folienbandes auf dieser Scheibenspule abgewickelt wird.

Im Idealfall wird damit das Folienband mit null Drehungen immer von einer stets gleichbleibenden Stelle an der Scheibenspule, z.B. dem vertikal obersten Punkt oder einem anderen beliebigen Punkt, abgezogen, ohne daß dieser Punkt um die Scheibenspule herum wandert.

Wird beispielsweise das Folienband von der Scheibenspule im Uhrzeigersinn abgewickelt, dann ist erfindungsgemäss vorgesehen, daß die Scheibenspule von dem zugeordneten Drehantrieb im Gegenuhrzeigersinn angetrieben wird.

Um eine derartige Synchronizität zwischen der Drehzahl der Abwicklung und der Drehzahl der entgegengesetzt angetriebenen Scheibenspule zu erreichen, gibt es mehrere verschiedene Ausführungsformen:
Eine erste Ausführungsform ist dadurch gekennzeichnet, daß die Scheibenspule selbst und die darauf lagernde Wicklung berührungslos abgetastet wird.

Diese Abtastung wird dem Drehantrieb über eine Mikroprozessorsteuerung mitgeteilt, so daß dafür gesorgt ist, daß die Drehzahl des Drehantriebes für die Scheibenspule immer der sich erhöhenden Drehzahl beim Abziehen des Folienbandes von der Scheibenspule aufgrund des sich vermindernden Durchmessers der Wicklung nachgeführt wird.

Ein weiteres Problem, welches durch die Erfindung gelöst wird, ist, daß das Folilenband nicht nur ohne Drall von der Scheibenspule abgezogen wird sondern daß auch zusätzliche Verstreckungen des Folienbandes beim Abzug von der Scheibenspule vermieden werden.

Hierzu ist erfindungsgemäss vorgesehen, daß in Bandrichtung hinter der Scheibenspule eine erste Bremse angeordnet ist, die drehend synchron mit dem Vorspulgerät, und zwar in Drehrichtung, welche der Drallrichtung des Folienbandes entgegenwirkt, angetrieben ist.

Insbesondere bei der Verwendung von Scheibenspulen mit relativ großem Gewicht oder bei Scheibenspulen mit einer gewißen Unwucht, die keine großen Drehzahlen zulassen, ist es vorgesehen, über ein an die elektrische Steuerung gerichtetes Signal, in Abhängigkeit von der Drehzahl der Fadenbremse eine Drehzahländerung der Scheibenspule derart vorzunehmen, daß die Drehzahl der Scheibenspule um den Betrag der Bremsendrehzahl reduziert werden kann.

Es ist ferner vorgesehen, daß an der Einlaufseite des Vorspulgeräts eine Bremse angeordnet ist, die drehend angetrieben ist und zwar in der Drehrichtung, welche der Drallrichtung des Folienbandes entgegenwirkt.

Es ist also wesentlich, daß diese Bremse in entgegengesetzter Richtung - aber synchron - mit dem drehenden Teil des Vorspulgeräts angetrieben wird, um den im Vorspulgerät entstehenden Drall hiermit auszugleichen.

Wichtig sind noch weitere zusätzliche Maßnahmen, die ein günstiges Folienbandlösen auf der Wicklung der Scheibenspule erreichen. Auch durch diese folienbandlösenden Maßnahmen wird ein günstiger Abzug des Folienbandes von der Scheibenspule erreicht, ohne daß es zu Verstreckungen kommt.

Hierzu ist erfindungsgemäss vorgesehen, daß der auf der Abzugseite der Scheibenspule liegende Flansch vergrößert ausgebildet ist.

Hierdurch wird gewährleistet, daß das Folienband nicht in einem spitzen Winkel (z.B. 2 - 5°) in Richtung der Längsachse der gesamten Anordnung abgezogen wird, sondern durch Anordnung einer Scheibe vergrößerten Durchmessers wird das Folienband in einem vergrößerten Winkel von z.B. 40 bis 60° in Richtung zur Längsachse von der Wicklung der Scheibenspule abgezogen, wodurch die einander anliegenden Wicklungen beim Abziehen voneinander gelöst werden.

Aufgrund dieses größeren Abzugswinkels des Folienbandess von der Wicklung entsteht auch bei der Drehung der Scheibenspule eine Fliehkraft auf das Folienband, die das Folienband radial von der Wicklung wegdrängt und zieht, und hierdurch entsteht ebenfalls eine folienbandlösende Wirkung.

Das Folienband lässt sich daher leicht von der Wicklung abziehen, ohne daß es zu einem Einander-Anhängen von Wicklungen kommt, was zu Brüchen oder Verstreckungen des Folienbandes führt.

Hierbei bleibt es offen, ob die Scheibe vergrößerten Durchmessers, die an der einen Flanschseite der Scheibenspule angeordnet ist, drehend oder feststehend ausgebildet ist. Es sind beide Möglichkeiten von der vorliegenden Erfindung umfasst.

Aus den Unteransprüchen gehen weitere vorteilhafte Ausgestaltungen hervor.

Die Erfindung wird nun anhand von Ausführungsbeispielen näher beschrieben.

Es zeigen:
- Figur 1:: schematisiert in Seitenansicht eine erste Ausführungsform der Erfindung mit zusätzlichen, nicht-obligatorischen Merkmalen Meßstelle), während
- Figur 2:: schematisiert das Abziehen des Folienbandes von der Scheibenspule darstellt;
- Figur 3:: in schematischer Darstellung die Abtastung einer drehend angetriebenen Vorratsspule mit einem Abtaster an einem Tasthebel;
- Figur 4:: in schematischer Darstellung die Anordnung eines frontalen Abtasters bei berührungsloser Abtastung in Verbindung mit einer Nachsteuerung des Motors;
- Figur 5:: die Abtastung mittels zweiter Tastarme, welche die Drehbewegung der Vorratsspule erfassen;
- Figur 5a:: die Nachführung der Tastarme nach Figur 5 im Detail;
- Figur 6:: die Abtastung der Drehrichtung einer Vorratsspule mittels Tasthebeln, die in Verbindung mit einer Lagerung nach Art eines zweiarmigen Hebels auf Abtaster A und B einwirken.

In Figur 1 ist eine Scheibenspule 1 mit einem Folienband 2 bewickelt, das eine Wicklung 4 auf dem Spulenkörper 36 der Scheibenspule bildet.

Die Scheibenspule 1 wird seitlich von Flanschen 3 eingefaßt.

Erfindungsgemäß ist die Scheibenspule 1 von einem Motor 9 drehangetrieben, der auf einem Maschinenfuß 8 angeordnet ist, welcher seinerseits verschiebbar in den Pfeilrichtungen 20,21 auf einem Support 7 gelagert ist.

Der Motor 9 ist mit einer Steuerung 33 versehen, welche mit einem Abtaster 31 zusammenwirkt, der an seinem vorderen, unteren Ende einen Meßkopf 32 aufweist, welcher berührungslos die Wicklung 4 der Scheibenspule 1 abtastet.

Gemäss Figur 2 wird nun beispielsweise das Folienband 2 in Wicklungsrichtung (Pfeilrichtung 6) von der Scheibenspule 1 abgezogen. Erfindungsgemäss wird die Scheibenspule 1 daher in Gegenrichtung zur eingezeichneten Pfeilrichtung 6 angetrieben, nämlich in Pfeilrichtung 5.

Dadurch werden Verdrillungen und Verdrehungen des abgezogenen Folienbandes 2 mit Sicherheit vermieden, denn jede Drehung aufgrund der abgezogenen Wicklung wird durch eine gleiche, entgegengesetzte Drehung der Scheibenspule 1 kompensiert.

Zur Verbesserung der folienbandlösenden Wirkung und um Verstreckungen des Folienbandes 2 beim Abziehen zu vermeiden, ist erfindungsgemäss an der einen Flanschseite, nämlich an der Abzugseite, eine Scheibe 37 vergrößerten Durchmessers mit der Scheibenspule 1 verbunden.

Es wurde vorhin bereits schon erwähnt, daß die Scheibe 37 auch drehbar auf der Achse der Scheibenspule 1 gelagert sein kann.

Aus der Darstellung in Figur 1 wird deutlich, daß vorher - ohne Verwendung einer Scheibe 37 - ein relativ flacher Abzugswinkel erreicht wurde, der dazu führt, daß die teilweise ineinandergreifenden Wicklungen zu Verhängungen des abzuziehenden Folienbandess führen und dadurch Fadenverhängungen und Schußbrüche vorkommen können.

Erfindungsgemäss wird durch die Scheibe 37 nun der Abzugswinkel 38 wesentlich erhöht, so daß das Folienband 2 in steilerem Winkel von der Wicklung 4 im Vergleich zur Längsrichtung 34 abgezogen wird und hierdurch die vorher beschriebene, günstige Wirkung eintritt.

Die Scheibe 37 erreicht ferner eine Vergrößerung der Zentrifugalkraft auf das abgezogene Folienband, so daß auch hierdurch die beschriebene, folienbandlösende Wirkung noch verstärkt wird.

Insbesondere verhindert die Scheibe 37 Verklemmungen des Folienbandes 2 in der Nähe der beiden Flansche 3.

Das Folienband 2 wird nun in Richtung der Längsachse 34 im schrägen Winkel hierzu gemäss Figur 1 abgezogen und gelangt über eine Einlauföse 19 in eine rotierend angetriebene Bremse 16, die einem Vorspulgerät 22 vorgeordnet ist.

Die Bremse 16 ist nur dann notwendig und erfindungsgemäss vorgesehen, wenn ein Vorspulgerät 22 verwendet wird.

Manche Anwendungsfälle erfordern kein Vorspulgerät 22; es kann deshalb dann die Bremse 16 entfallen und stattdessen findet dann nur eine weitere einzige Bremse 28 Verwendung.

In dem gezeichneten Ausführungsbeispiel werden die Bremsen 16 und 28 zusammen verwendet, wobei die Bremse 16 die Aufwickelspannung für das Vorspulgerät 22 sicherstellt, während die Bremse 28 die Spannung für den Schußeintrag der nachgeschalteten Webmaschine sicherstellt.

In an sich bekannter Weise besteht das Vorspulgerät 22 aus einem Maschinenkörper, der über einen Maschinenfuß 25 auf dem Support 7 gelagert ist.

Am Maschinenkörper ist drehbar ein Läufer 23 angeordnet, der mit einem Zylinder 24 zusammenwirkt. Auf den Zylinder 24 wird das Folienband aufgewickelt.

Beim Arbeiten ohne Vorspulgerät kann der Spulenmotor 9 auch vom Mikroprozessor der Webmaschine gesteuert werden.

In Figur 3 ist eine Vorratsspule 40 dargestellt, von der in Verbindung mit einer Drehung von einem Abnahmepunkt 44 ein Folienband 47 abgewickelt wird. Die Vorratsspule 40 wird drehend von einem Motor 42 angetrieben, der eine Steuerung 43 aufweist, die mit einem Signalerzeuger 45 in Verbindung steht. Die Geschwindigkeit der Drehung der Vorratsspule 40 wird mit einem Abtaster 46 erfaßt, der optisch, elektrisch oder elektronisch ausgeführt sein kann.

Der Abtaster steht in Verbindung mit einem Tastarm 48, der unter Federvorspannung an einer Achse gelagert ist, wobei der Abstaster 46 die Drehgeschwindigkeit der Vorratsspule 40 aufnimmt.

Es ist ersichtlich, daß mit der Abtastung nach Figur 3 der Abtastpunkt 44 beim Abziehen des Folienbandes 47 in Verbindung mit der Drehung durch den Motor 42 so über die Steuerung 43 nachgeführt wird, daß der Abnahmepunkt 44 auf der Außenseite der Vorratsspule in Umfangsrichtung zum Stillstand kommt.

Der Abtaster 46 hierbei, der die Drehgeschwindigkeit der Vorratsspule 40 erfaßt, führt ein Signal den Signalerzeuger 45 zu, dessen Ausgangssignal in die Steuerung 43 eingespeist wird, wodurch die Drehgeschwindigkeit des Motors, welcher die Vorratsspule 40 dreht, verlangsamt oder beschleunigt wird, so daß insgesamt erreicht wird, daß der Abnahmepunkt 4 beim Abziehen des Folienbandes 47 stillsteht.

Anstelle eines innen angeordneten Tastarmes 48 nach Figur 3 kann als Alternative auch ein Tastarm 49 außen angeordnet sein, der in gleicher Weise die Drehgeschwindigkeit oder die Durchmesseränderung der Vorratsspule 40 erfaßt und sein Signal an die Steuerung 43 des Motors 42 weiterleitet.

In Figur 4 ist eine frontale Abtastung der Vorratsspule 40 mit einem berührungslosen Abtaster 50 dargestellt, wobei der Abtster in einem Fühlbereich 51 wirksam wird und hierbei die Änderung des Durchmessers der Vorratsspule 40 erfaßt. Es ist ersichtlich, daß beim Abziehen des Folienbandes 47 der Punkt P in den Pfeilrichtungen eine Wanderbewegung durchführt, wobei diese Bewegung vom Fühlbereich 51 des Abtasters 50 erfaßt wird und hierbei das Signal 52 als Folge eines schnelleren oder langsameren Signals einer Steuerung 43 zugeführt wird. Diese Steuerung 43 wirkt auf den Motor 42 ein, der beim Abziehen des Folienbandes 47 die Vorratsspule 40 nachführt und zwar so, daß der Punkt P im Fühlbereich 51 des Abtasters zum Stillstand kommt.

In Figur 5 sind zur Abtastung der Vorratsspule 40 zwei Tastarme 55,56 verwendet, die in Verbindung mit Abtastern 53 stehen. Sobald das Folienband 47 abgezogen wird, werden die Tastarme 55,56 mit den Abtastern 53 - wie auch nach Figur 5a erläutert ist - verschoben bzw. die Tastarme verschieben sich gegenüber einem bestimmten Tastarmbereich auf den Abtaster 53, so daß hierbei ein schnelleres bzw. langsameres Signal für die Nachführung des Motors erzeugt wird.

In Figur 6 ist in gleicher schematischer Darstellung dargestellt, daß zwei Tastarme 55,56 vorliegen, die nach Art eines zweiarmigen Hebels ausgeführt sind, wobei diese Tastarme 55,56 einen Tastbereich der Abtaster 57,58 überstreichen, so daß derart ein positives oder negatives Signal erzeugt wird um den Motor 42 über die Steuerung 43, z. B. nach Figur 3, nachzuführen.

In allen Fällen der Abtastung kommt es nur darauf an, daß die Drehgeschwindigkeit der Vorratsspule oder die Durchmesseränderung der Vorratsspule 40 oder auch die Abzugsgeschwindigkeit des Folienbandes 47 oder dergleichen erfaßt wird, um hierdurch mit dem erzeugten Signal über einen Signalerzeuger, z.B. den Signalerzeuger 45 nach Figur 3, die Steuerung 43 nachzusteuern, wodurch der Motor 42 nachgeführt wird. Die Nachführung über den Motor 42 geschieht in der Art, daß beim Abziehen des Folienbandes 47 in entgegengesetzter Richtung zum Abwickelvorgang des Folienbandes die Spule gedreht wird, so daß der Abnahmepunkt 44 nach Figur 3 am Umfang der Vorratsspule 40 zum Stillstand kommt.

| ZEICHNUNGS-LEGENDE | | | |
|---|---|---|---|
| 1 | Scheibenspule | 31 | Abtaster |
| 2 | Folienband | 32 | Meßkopf |
| 3 | Flansch | 33 | Steuerung |
| 4 | Wicklung | 34 | Längsrichtung |
| 5 | Pfeilrichtung | 35 | Pfeilrichtung |
| 6 | Pfeilrichtung | 36 | Spulenkörper |
| 7 | Support | 37 | Scheibe |
| 8 | Maschinenfuß | 38 | Abzugswinkel |
| 9 | Motor | 39 | Pfeilrichtung |
| 10 | Steuerung | 40 | Vorratsspule |
| 11 | Steuerung | 41 | Drehachse |
| 12 | Leitung | 42 | Motor |
| 13 | Leitung | 43 | Steuerung |
| 14 | Leitung | 44 | Abnahmepunkt |
| 15 | Leitung | 45 | Signalerzeuger |
| 16 | Bremse | 46 | Abtaster |
| 17 | Bremslamelle | 47 | Folienband |
| 18 | Fliehkraftsteuerung | 48 | Tastarm innen |
| 19 | Einlauföse | 49 | Tastarm außen |
| 20 | Pfeilrichtung | 50 | Abtaster frontal |
| 21 | Pfeilrichtung | 51 | Fühlbereich |
| 22 | Vorspulgerät | 52 | Signal |
| 23 | Läufer | 53 | Abtaster |
| 24 | Zylinder | 54 | Achse |
| 25 | Maschinenfuß | 55 | Tastarm A |
| 26 | Abzug | 56 | Tastarm B |
| 27 | Öse | 57 | Abtaster A |
| 28 | Bremse | 58 | Abtaster B |
| 29 | Pfeilrichtung | | |
| 30 | Meßstelle | | |

## Patentansprüche

1. Verfahren zum Zuliefern von fadenförmigem Material zu Webmaschinen, bei dem das fadenförmige Material von der Spule (1), vorzugsweise einer Scheibenspule, an einem Abnahmepunkt (44) am Spulenumfang entnommen wird und der Spule zwangsweise eine Abwickel-Fremddrehbewegung mitgeteilt wird, **dadurch gekennzeichnet**, daß als fadenförmiges Material ein hochelastisches Folienband (2) verwendet wird, und daß die Abwickel-Fremddrehbewegung etwa synchron mit der Verbauchsgeschwindigkeit des Folienbandes ist, damit der Abnahmepunkt im Raum relativ zum Drehzentrum annähernd stillstehend verharrt oder zumindest eine Wanderbewegung des Abnahmepunktes auf ein akzeptables Minimum begrenzt wird.

2. Verfahren nach Anspruch 1, **dadurch gekennzeichnet**, daß die Fremd-Drehbewegung mit der linearen Verbrauchsgeschwindigkeit des Folienbandes synchronisiert wird.

3. Verfahren nach Anspruch 1 oder 2, wobei das abgewickelte Folienband vor der Lieferung an den Verbraucher durch Aufwickeln in nebeneinanderliegenden Windungen zwischengespeichert wird, **dadurch gekennzeichnet**, daß die Fremd-Drehbewegung des Vorrats von der Abwickelgeschwindigkeit des Folienbandes beim Zwischenspeichern abgeleitet wird.

4. Verfahren nach Anspruch 3, wobei zwischen einer Speicherfläche des Zwischenspeichers und einem diesem benachbarter Aufwickelelement zur Einhaltung eines Zwischenspeichervorrats in einer bedarfsabhängigen Mindestgröße eine relative Drehbewegung erzeugt wird, **dadurch gekennzeichnet**, daß von den Drehgeschwindigkeits-Steuersignalen für die relative Drehbewegung beim Zwischenspeicher Antriebs-Signale für die Drehbewegung des Vorrats abgeleitet werden, und daß die Antriebssignale mit wenigstens einer Zustandsgröße, z. B. dem Durchschnittsdurchmesser des Vorrats relativ zum Durchmesser des Zwischenspeichervorrats, die Folienbandlänge im Vorrat, eine Wanderrichtung oder das Ausmaß einer Wanderbewegung des Punktes der Folienbandabnahme aus dem Vorrat, oder dergleichen, repräsentierende Synchronisiersignale verknüpft werden, derart, daß der Punkt der Folienbandabnahme abhängig von Änderungen der Aufwickelgeschwindigkeit und der Zustandsgröße relativ zum Drehzentrum (im Raum) stillgehalten wird.

5. Verfahren nach Anspruch 4, **dadurch gekennzeichnet**, daß zwischen dem Spulenantrieb und der Zwischenspeichervorrichtuntg eine Signalübertragungsverbindung für die Antriebssignale zum Antrieb der Zwischenspeichervorrichtung vorgesehen ist, mit der direkt oder in modulierter Form, z.B. durch (antriebsabhängig) Amplituden- und/oder Frequenz-Vergrößerung oder -verminderung, die Antriebssignale an den Antrieb der Spule (40) bzw. direkt an eine Steuervorrichtung des Spulenantriebs und von dieser moduliert an den Antrieb der Spule (1,40) übertragbar sind.

6. Vorrichtung zum Zuliefern von fadenförmigem Material zu Webmaschinen, mit einer bewickelten, drehangetriebenen Vorratsspule (1) mit einem auf dem Spulenumfang gelegenen Abnahmepunkt (44), **dadurch** **gekennzeichnet**, daß das fadenförmige Material ein hochelastisches Folienband (2) ist, und daß eine Abtastvorrichtung für den Abnahmepunkt (44) des Folienbandes (2) von dem Vorrat vorgesehen ist, die mit dem Drehantrieb (42) für den Vorrat in signalübertragender Verbindung steht, derart, daß der Antrieb (42) bei einer festgestellten Wanderbewegung des Abnahmepunktes (44) in Abhängigkeit von der Wanderrichtung und dem Ausmaß der wanderbewegung derart angesteuert wird, daß die Wanderbewegung des Abnahmepunktes (44) auf ein Minimum, im Idealfall Null, begrenzt bleibt.

7. Vorrichtung nach Anspruch 6, **dadurch gekennzeichnet**, daß der Abnahmepunkt (44) des Folienbandes (2) aufgesucht und bezüglich seiner Bewegung in oder gegen die Abwickelrichtung überwacht wird, und daß auf den Vorrat jeweils eine derartige Fremd-Drehbewegung aufgebracht wird, daß der Abnahmepunkt (44) im wesentlichen (im Raum) stillgehalten wird, oder zumindest daß eine Wanderbewegung des Abnahmepunktes (44) auf ein akzeptables Minimum begrenzt bleibt.

8. Vorrichtung nach Anspruch 6 oder 7, **dadurch gekennzeichnet**, daß der Drehantriebsmotor (9,42) der Vorratsspule (1,40) an eine Steuerung angeschlossen ist, die ihm Abwickel-Antriebssignale gibt, und daß die Steuerung mit der Steuereinheit der Fadenspeicher- und -liefervorrichtung zum Übermitteln der Aufwickel-Antriebssignale in signalübertragender Verbindung steht und die Abwickel-Antriebssignale in Abhängigkeit von den Aufwickel-Antriebssignalen erzeugt.

9. Vorrichtung nach Anspruch 8, **dadurch** **gekennzeichnet**, daß die Steuerung einen Schaltkreis oder einen Mikroprozessor enthält, und daß dem Schaltkreis oder dem Mikroprozessor zusätzlich Synchronisier-Signale eines Signalgebers (45) für wenigstens eine Zustandsgröße des Vorrats, z.B. der Durchschnittsdurchmesser des Vorrats relativ zum Durchmesser der Folienbandspeicher- und -liefervorrichtung, übermittelbar sind, um die Abwickel-Antriebssignale abhängig von den Aufwickel-Antriebssignalen und den Synchronisier-Signalen so zu erzeugen, daß der Fadenabnahmepunkt (44) relativ zum Drehzentrum (im Raum) stillstehen bleibt, oder zumindest das eine Wanderbewegung des Fadenabnahmepunktes (44) auf dem Vorrat auf ein akzeptables Minimum begrenzt bleibt.

10. Vorrichtung nach den Ansprüchen 8 oder 9, **dadurch gekennzeichnet**, daß die Synchronisier-Signale mit einer Fühlvorrichtung für den Momentan- oder einen Durchschnittsdurchmesser des Vorrats oder der Folienbandlänge auf dem Vorrat oder der momentanen Wanderrichtung bzw. dem Wanderbewegungsausmaß des Fadenabnahmepunktes (44) erzeugbar sind.

11. Vorrichtung nach einem der Ansprüche 8 bis 10, **dadurch gekennzeichnet**, daß die Halterung (8) der Spule (1,40) mit ihrem Antriebsmotor (9,42) Grundkomponenten einer Fadenzwischenspeichervorrichtung mit Steuereinheit sind und die Halterung (8) horizontal und vertikal verschiebbar auf einem Support (7) gelagert ist.

12. Vorrichtung nach einem der Ansprüche 6 bis 8, **dadurch gekennzeichnet**, daß der auf der Abzugsseite der Spule (1,40) liegende Flansch vergrößert als Scheibe (37) ausgebildet ist.

13. Vorrichtung nach Anspruch 12, **dadurch gekennzeichnet**, daß die Scheibe (37) selbstdrehend oder an der Spule (1,40) feststehend ausgebildet ist.

14. Vorrichtung nach einem der Ansprüche 6 oder 8, **dadurch gekennzeichnet**, daß nach der Spule (1,40) eine zusätzliche Meßstelle (30) vorgesehen ist, durch welche das Folienband (2) hindurchgeführt wird, wo nach Art einer optoelektronischen Erkennung mit einem Laser, Lichtstrahl oder Videobild oder dgl. ein Verdrehen und ein Drall des Folienbandes berührungslos festgestellt werden und die Meßstelle (30) über eine Leitung (13) mit der Steuerung (10) in Verbindung steht.

## Claims

1. A method for the delivery of thread-shaped material to looms, in which the thread-shaped material is taken from the spool (1), preferably a flanged spool, at a removal point (44) on the circumference of the spool, and a separate unwinding rotational movement is forcibly imparted to the spool,
characterised in that as thread-shaped material a highly elastic film strip (2) is used, and that the separate unwinding rotational movement is approximately in synchronism with the consumption speed of the film strip, so that the removal point remains approximately stationary in space relative to the centre of rotation or at least a travelling movement of the removal point is restricted to an acceptable minimum.

2. A method according to Claim 1, characterised in that the separate rotational movement is synchronised with the linear consumption speed of the film strip.

3. A method according to Claim 1 or 2, in which the unwound film strip, before delivery to the consumer, is stored in the interim by winding up in adjacent coils, characterised in that the separate rotational movement of the stock is derived from the unwinding speed of the film strip on intermediate storage.

4. A method according to Claim 3, in which between a storage surface of the intermediate store and a winding element adjacent thereto, to maintain an intermediate storage stock in a minimum quantity dependent on requirements, a relative rotational movement is produced, characterised in that drive signals for the rotational movement of the stock are derived from the rotational speed control signals for the relative rotational movement on intermediate storage, and that the drive signals are linked with at least one state value, e.g. the average diameter of the stock relative to the diameter of the intermediate storage stock, synchronising signals representing the film strip length in the stock, a travelling direction or the extent of a travelling movement of the point of film strip removal from the stock, or the like, such that the point of film strip removal is held still dependent upon changes to the winding speed and the state value relative to the centre of rotation (in space).

5. A method according to Claim 4, characterised in that between the spool drive and the intermediate storage device a signal transmission connection is provided for the drive signals to drive the intermediate storage device, with which directly or in modulated form, e.g. through increase or reduction in amplitude and/or frequency (dependent on drive), the drive signals are able to be transmitted to the drive of the spool (40) or directly to a control device of the spool drive and, modulated thereby, to the drive of the spool (1,40).

6. A device for the delivery of thread-shaped material to looms, with a wound, rotationally driven storage spool (1) with a removal point (44) situated on the spool circumference, characterised in that the thread-shaped material is a highly elastic film strip (2), and that a scanning device is provided for the removal point (44) of the film strip (2) from the stock, which is in signal-transmitting connection with the rotational drive (42) for the stock, such that the drive (42), with an established travelling movement of the removal point (44) as a function of the travelling direction and the extent of the travelling movement, is controlled such that the travelling movement of the removal point (44) remains restricted to a minimum, ideally zero.

7. A device according to Claim 6, characterised in that the removal point (44) of the film strip (2) is sought and is monitored with regard to its movement in or against the unwinding direction, and that a separate rotational movement is applied from time to time onto the stock such that the removal point (44) is held substantially still (in space), or at least a travelling movement of the removal point (44) remains restricted to an acceptable minimum.

8. A device according to Claim 6 or 7, characterised in that the rotational drive motor (9,42) of the storage spool (1,40) is connected to a control arrangement which gives it unwinding drive signals, and that the control arrangement is in signal-transmitting connection with the control unit of the thread storage and delivery device to transmit the winding drive signals, and produces the unwinding drive signals as a function of the winding drive signals.

9. A device according to Claim 8, characterised in that the control arrangement contains a switching circuit or a microprocessor, and that in addition synchronising signals of a signal emitter (45) are able to be transmitted to the switching circuit or to the microprocessor for at least one state value of the stock, e.g. the average diameter of the stock relative to the diameter of the film strip storage and delivery device, in order to produce the unwinding drive signals as a function of the winding drive signals and the synchronising signals such that the thread removal point (44) remains at a standstill relative to the centre of rotation (in space) or at least that a travelling movement of the thread removal point (44) on the stock remains restricted to an acceptable minimum.

10. A device according to Claims 8 or 9, characterised in that the synchronising signals are able to be produced with a sensing device for the instantaneous or an average diameter of the stock or of the film strip length on the stock or the instantaneous travelling direction or the extent of travelling movement of the thread removal point (44).

11. A device according to one of Claims 8 to 10, characterised in that the mounting (8) of the spool (1,40) with its drive motor (9,42) are basic components of an intermediate thread storage device with control unit and the mounting (8) is mounted so as to be horizontally and vertically displaceable on a support (7).

12. A device according to one of Claims 6 to 8, characterised in that the flange lying on the withdrawal side of the spool (1,40) is constructed on an enlarged scale as disc (37).

13. A device according to Claim 12, characterised in that the disc (37) is constructed so as to be self-rotating or fixed on the spool (1,40).

14. A device according to one of Claims 6 or 8, characterised in that after the spool (1,40) an additional measurement site (30) is provided, through which the film strip (2) is passed, where in the manner of an optoelectronic detection with a laser, light beam or video image or the like, a torsion and a twist of the film strip are established without contact and the measurement site (30) is in connection via a line (13) with the control arrangement (10).

## Revendications

1. Procédé pour amener un matériau en forme de fil vers des machines de tissage, selon lequel le matériau en forme de fil est prélevé de la bobine (1), de préférence d'une bobine à rebords, en un point de séparation (44) situé sur la périphérie de la bobine, et un mouvement rotatif extérieur de déroulement est obligatoirement transmis à la bobine, caractérisé en ce qu'on utilise comme matériau en forme de fil une bande de film (2) à élasticité élevée, et en ce que le mouvement rotatif extérieur de déroulement est sensiblement synchrone par rapport à la vitesse de consommation de la bande de film, pour que le point de séparation reste à peu près immobile dans l'espace par rapport au centre de rotation ou au moins pour qu'un déplacement du point de séparation soit limité à un minimum acceptable.

2. Procédé selon la revendication 1, caractérisé en ce que le mouvement rotatif extérieur est synchronisé avec la vitesse de consommation linéaire de la bande de film.

3. Procédé selon la revendication 1 ou 2, selon lequel, avant d'être amenée vers l'organe de consommation, la bande de film déroulée est stockée provisoirement grâce à un enroulement en spires juxtaposées, caractérisé en ce que le mouvement rotatif extérieur de la réserve est déduit de la vitesse de déroulement de la bande de film lors du stockage intermédiaire.

4. Procédé selon la revendication 3, selon lequel un mouvement rotatif relatif est produit entre une surface du stock intermédiaire et un élément d'enroulement voisin de celui-ci pour maintenir une réserve de stock intermédiaire d'une taille minimale qui est fonction des besoins, caractérisé en ce que des signaux d'entraînement pour le mouvement rotatif de la réserve sont déduits des signaux de commande de vitesse de rotation pour le mouvement rotatif relatif, au niveau du stock intermédiaire, et en ce que les signaux d'entraînement sont combinés avec au moins une grandeur d'état, par exemple le diamètre moyen de la réserve par rapport au diamètre de la réserve du stock intermédiaire, ou des signaux de synchronisation représentant la longueur de bande de film dans la réserve, un sens de déplacement ou l'ampleur d'un déplacement du point de séparation de la bande de film à partir de la réserve, etc, de telle sorte que ce point de séparation de la bande de film est immobilisé en fonction de variations de la vitesse d'enroulement et de la grandeur d'état par rapport au centre de rotation (dans l'espace).

5. Procédé selon la revendication 4, caractérisé en ce qu'il est prévu, entre l'entraînement de bobine et le dispositif de stockage intermédiaire, une liaison de transmission de signaux pour les signaux d'entraînement en vue de l'entraînement du dispositif de stockage intermédiaire, à l'aide de laquelle les signaux d'entraînement peuvent être transmis, directement ou sous une forme modulée - par exemple grâce à une augmentation et une diminution (en fonction de l'entraînement) de l'amplitude et/ou de la fréquence - à l'entraînement de la bobine (40) ou directement à un dispositif de commande de l'entraînement de bobine, et de celui-ci, de façon modulée, à l'entraînement de la bobine (1, 40).

6. Dispositif pour amener un matériau en forme de fil vers des machines de tissage, comportant une bobine de réserve garnie (1) entraînée en rotation et présentant un point de séparation (44) situé sur la circonférence de la bobine, caractérisé en ce que le matériau en forme de fil est une bande de film (2) à élasticité élevée, et en ce qu'il est prévu un dispositif d'exploration pour le point de séparation (44) de la bande de film (2) de la réserve, qui est relié suivant une relation de transmission de signaux à l'entraînement rotatif (42) prévu pour la réserve, de telle sorte qu'en présence d'un déplacement déterminé du point de séparation (44), l'entraînement (42) est commandé en fonction du sens de déplacement et de l'ampleur de ce déplacement pour que le déplacement du point de séparation (44) reste limité à un minimum, dans un cas idéal à zéro.

7. Dispositif selon la revendication 6, caractérisé en ce que le point de séparation (44) de la bande de film (2) est recherché et son mouvement dans le sens de déroulement ou dans le sens inverse est surveillé, et en ce qu'un mouvement rotatif extérieur est appliqué à la réserve de telle sorte que le point de séparation (44) soit sensiblement immobile (dans l'espace) ou au moins qu'un déplacement du point de séparation (44) reste limité à un minimum acceptable.

8. Dispositif selon la revendication 6 ou 7, caractérisé en ce que le moteur d'entraînement rotatif (9, 42) de la bobine de réserve (1, 40) est relié à une commande qui lui fournit des signaux d'entraînement de déroulement, et en ce que la commande est reliée suivant une relation de transmission de signaux à l'unité de commande du dispositif de stockage et d'amenée de fil en vue de transmettre les signaux d'entraînement d'enroulement, et génère les signaux d'entraînement de déroulement en fonction des signaux d'entraînement d'enroulement.

9. Dispositif selon la revendication 8, caractérisé en ce que la commande contient un circuit de commutation ou un microprocesseur, et en ce que des signaux de synchronisation d'un émetteur de signaux (45) peuvent être transmis en supplément au circuit ou au microprocesseur pour au moins une grandeur d'état de la réserve, par exemple le diamètre moyen de la réserve par rapport au diamètre du dispositif de stockage et d'amenée de bande de film, afin de générer les signaux d'entraînement de déroulement en fonction des signaux d'entraînement d'enroulement et des signaux de synchronisation de telle sorte que le point de séparation de fil (44) reste immobile par rapport au centre de rotation (dans l'espace), ou au moins qu'un déplacement du point de séparation de fil (44) sur la réserve reste au moins limité à un minimum acceptable.

10. Dispositif selon les revendications 8 ou 9, caractérisé en ce que les signaux de synchronisation peuvent être générés à l'aide d'un dispositif de détection pour le diamètre du moment ou un diamètre moyen de la réserve, ou pour la longueur de bande de film sur la réserve ou encore pour le sens de déplacement du moment ou l'ampleur du déplacement du point de séparation de fil (44).

11. Dispositif selon l'une des revendications 8 à 10, caractérisé en ce que l'attache (8) de la bobine (1, 40) et le moteur d'entraînement (9, 42) de celle-ci sont des éléments de base d'un dispositif de stockage intermédiaire du fil pourvu d'une unité de commande, et l'attache (8) est montée sur un support (7) pour pouvoir être déplacée horizontalement et verticalement.

12. Dispositif selon l'une des revendications 6 à 8, caractérisé en ce que la bride située sur la face de sortie de la bobine (1, 40) est agrandie en forme de disque (37).

13. Dispositif selon la revendication 12, caractérisé en ce que le disque (37) est conçu pour tourner de façon autonome ou pour être solidaire en rotation de la bobine (1, 40).

14. Dispositif selon l'une des revendications 6 ou 8, caractérisé en ce qu'il est prévu, en aval de la bobine (1, 40), un point de mesure supplémentaire (30) à travers lequel passe la bande de film (2) et dans lequel une rotation et une torsion de la bande de film peuvent être déterminées sans contact à la manière d'une détection par optique électronique à l'aide d'un laser, d'un rayon lumineux ou d'une image vidéo, etc, et le point de mesure (30) est relié à la commande (10) par une conduite (13).
